# EUROPÄISCHE PATENTSCHRIFT

(11) **EP 0 475 288 B1**
(45) Veröffentlichungstag und Bekanntmachung des Hinweises auf die Patenterteilung: **04.01.1995**
(21) Anmeldenummer: 91115063.9
(22) Anmeldetag: 05.09.1991
(51) Int. Cl.: H01T 13/50

(54) **Plasmastrahl-Zündsystem**
Plasma jet ignition system
Dispositif d'allumage à jet de plasma

(30) Priorität: 12.09.1990 DE 4028869
(43) Veröffentlichungstag der Anmeldung: 18.03.1992
(73) Patentinhaber: FEV Motorentechnik GmbH & Co. KG, D-52078 Aachen (DE)
(72) Erfinder: Wilhelmi, Herbert, Prof. Dr.-Ing, W-5100 Aachen (DE); Pischinger, Franz, Prof. Dr., W-5100 Aachen (DE); Lepperhoff, Gerhard, Dr.-Ing., W-5180 Eschweiler (DE); Wefels, Peter, Dipl.-Ing., W-5120 Herzogenrath (DE)
(74) Vertreter: Langmaack, Jürgen, Dipl.-Ing.

(56) Entgegenhaltungen:
- GB-A- 215 822
- US-A- 3 842 819
- PATENT ABSTRACTS OF JAPAN vol. 7, no. 291 (M-265)(1436) 27. Dezember 1983 & JP-A-58 162 719 ( NISSAN JIDOSHA K.K. ) 27. September 1983

## Beschreibung

Die Erfindung bezieht sich auf ein Plasmastrahl-Zündsystem für Verbrennungskraftmaschinen mit Zündenergien kleiner als 200 mJ mit einem zum Brennraum offenen, hohl geformten Isolatorkörper und mindestens zwei in diesen Hohlraum und/oder deren Öffnung ragenden Elektroden.

Zur Entzündung von Kraftstoff/Luft-Gemischen werden in Ottomotoren fast ausnahmslos Spulenzündanlagen mit konventionellen Zündkerzen verwendet. Bei diesen Systemen erfolgt die Freisetzung der elektrisch gespeicherten Zündenergie zum überwiegenden Teil in Form einer Glimmentladung, die den Nachteil hat, daß relativ hohe Wärmeverluste an den Zündkerzenelektroden auftreten. Da die Bildung von Flammenkernen nur in unmittelbarer Nähe der Zündkerzenelektroden stattfindet, ist ein partielles Auslöschen des Flammenkerns durch den Kontakt mit den relativ kalten Zündkerzenelektroden unvermeidbar.

Die Ausbreitung des Flammenkerns zu einer stabilen Flamme erfordert ein genügend großes, die Zündkerzenelektroden umgebendes zündfähiges Gemischvolumen. Dies große zündfähige Gemischvolumen ist auch bei Vorkammer- oder Fackelzündkerzen durch einen großen Hohlraum in der Zündkerze sicherzustellen. Kleine Hohlraumvolumina lassen die Flamme infolge Energieverlusten an der Wand verlöschen.

Nachteile dieser Art können durch Plasmastrahl-Zündsysteme mit hohem Übertragungswirkungsgrad behoben werden. Der Vorgang der elektrischen Zündenergieentladung findet bei Systemen dieser Art zum überwiegenden Teil während des Funkendurchbruchs statt, der in einer Zeitspanne von nur ca. 50 nsec erfolgt, so daß höhere Zündleistungen erreicht werden als bei Zündsystemen herkömmlicher Art.

Der vorliegenden Erfindung liegt die Aufgabe zugrunde, ein Plasmastrahl-Zündsystem zu schaffen, das in einfacher Weise sowohl eine hohe Zündleistung als auch eine hohe Energiedichte des Plasmastrahls erreicht und so die Nachteile von Spulenzündsystemen und herkömmlichen Plasmastrahlzündern in sicherer Weise vermeidet.

Zündsysteme, bei denen die Plasmastrahl-Bildung in einem Hohlraum erfolgt, sind bekannt. Bei diesen Einrichtungen ist nachteilig, daß aufgrund der Elektrodenanordnung im Hohlraum des Zünders die Funkenkanalbildung entlang der Hohlraumwand erfolgt. Diese sogenannte Gleitfunkenbildung wird sogar als Vorteil angesehen, z.B. in DE 3816968, DE 3533124 und DE 3533123. Trotz der kurzen Zeit des Funkendurchbruchs treten bei der Gleitfunkenbildung Energieverluste an der Hohlraumoberfläche auf. Diesen Nachteil besitzt auch das Zündsystem nach US-A-3 842,819.

Bei der vorliegenden Erfindung ist demgegenüber bei Anordnungen mit kleinen Hohlraumvolumen pro Zündenergieeinheit und Zündkerzenelektroden mit kleiner Zündenergie (≦ 200 mJ) in vorteilhafter Weise ermöglicht, daß sich der Zündfunke im Hohlraumvolumen ohne Wandkontakt ausbilden kann. Dieser Effekt wird durch die Lage der beiden Elektroden zueinander sowie zu den hohlraumbildenden Oberflächen erreicht. Aufgrund der minimalen Wärmeverluste wird ein Plasmastrahl mit einer hohen Energiedichte gebildet. Damit steigt in vorteilhafter Weise die an das Gemisch übertragene Energiemenge mit der Möglichkeit deutlich höherer Abmagerung des Kraftstoff/Luftgemisches.

Gemäß der Erfindung wird diese Aufgabe mit den Mitteln des Anspruchs 1 gelöst. Der optimale Bereich kann 1 - 1,6 mm³/mJ sein.

Gemäß einer bevorzugten Ausführungsform ist vorgesehen, daß die Austrittsöffnung des Hohlraumes eine seitliche Nische oder Aussparung zur Aufnahme von wenigstens einer zweiten Elektrode aufweist. Auch kann es zweckmäßig sein, daß die Austrittsöffnung des Hohlraumes wenigstens zwei symmetrisch oder asymmetrisch angeordnete seitliche Nischen oder Aussparungen zur Aufnahme von wenigstens je einer zweiten Elektrode aufweist. Hierdurch wird eine Verringerung des das Plasma bildenden Hohlraumvolumens und damit eine Erhöhung der Energiedichte unter Vermeidung von Gleitfunkenbildung in vorteilhafter Weise erreicht.

Gemäß einem weiteren bevorzugten Merkmal ist vorgesehen, daß der Querschnitt der seitlich vorragenden zweiten Elektrode bzw. der seitlich vorragenden Elektroden über die Länge der Elektrode bzw. der Elektroden abnimmt. Auch kann es zweckmäßig sein, daß die Elektroden mit einer wärmebeständigen elektrischen Isolationsschicht versehen sind, derart, daß eine Ausbildung von Funken entlang der Oberfläche des Hohlraums vermieden ist.

Hinsichtlich weiterer vorteilhafter Merkmale der Erfindung wird auf die nachfolgende Beschreibung und die Ansprüche Bezug genommen.

Ausführungsbeispiele der Erfindung werden anhand der Zeichnungen näher beschrieben.

Fig. 1, 2 und 3 zeigen in schematischer Schnittdarstellung Einzelheiten von Ausführungsformen des Plasmastrahl-Zünders gemäß der Erfindung.

Fig. 4 zeigt in Draufsicht die Anordnung mehrerer Elektroden in der Austrittsöffnung des Hohlraums.

Fig. 5 zeigt in schematischer Schnittdarstellung eine weitere vorteilhafte Ausführungsform.

Fig. 1 zeigt als erste Ausführungsform eine Einzelheit des Plasmastrahl-Zündsystems gemäß der Erfindung. An der dem Brennraum einer (nicht dargestellten) Verbrennungskraftmaschine zugewandten Stirnseite des Zünders ist ein Hohlraum 10 ausgebildet, dessen seitliche Begrenzung die innere Mantelfläche eines hohlen Isolatorkörpers 11 darstellt. Der Isolatorkörper 11 umgibt eine elektrisch leitende erste Elektrode 12, deren konische Spitze 16 zum Brennraum gerichtet ist. Im Bereich der Austrittsöffnung 21 des Hohlraumes 10 ist eine elektrisch leitende zweite Elektrode 13 angeordnet, so daß eine elektrische Funkenentladung in einem Gasvolumen des vom Brennraum abgetrennten Hohlraums 10 stattfinden kann. Der Innendurchmesser 22 des Isolatorkörpers 11 ist etwa 30-70% kleiner als der Außendurchmesser des Zündergehäuses.

Die Elektroden 12 und 13 sind in vorteilhafter Weise geometrisch derart angeordnet, daß der Luftspalt zwischen der Spitze 16 der Elektrode 12 und der Oberfläche des Hohlraums 10 größer als der freie Abstand 24 zwischen den Elektroden 12 und 13 ist und die Stelle des Mindestabstandes zwischen den Elektroden 12 und 13 im Hohlraum 10 in der Nähe der Mittelachse des Zünders liegt. Dadurch ist sichergestellt, daß der Zündkanal zentral durch den Hohlraum 10 verläuft.

Die Anordnung kann den jeweiligen Anforderungen und Betriebsverhältnissen in vorteilhafter Weise angepaßt werden. So wird die Mittelelektrode 12 im allgemeinen eine zylindrische Form haben, und sie kann entsprechend der Darstellung in Fig. 1 in eine konische Spitze 16 auslaufen. Sie kann z.B. auch entsprechend der Darstellung in Fig. 2 an ihrem Ende halbkugelförmig ausgebildet sein.

Der Hohlraum 10 wird im allgemeinen rotationssymmetrisch ausgebildet sein, und er kann entsprechend der Darstellung in Fig. 1 eine zylindrische Form 15 haben. Es kann jedoch auch zweckmäßig sein, daß der Hohlraum 10 eine konische Form 19 hat, wie Fig. 2 zeigt, oder eine Düsenform 20, wie es in Fig. 3 dargestellt ist. Dabei kann auch die Austrittsöffnung 21 des Hohlraums 10 einen größeren Radius aufweisen als der kleinste Hohlraumradius an der Stelle 22. Auch kann es vorteilhaft sein, daß der Abstand 14 zwischen der Elektrode 13 und dem Ende der Austrittsöffnung 21 des Hohlraums 10 kleiner als 10 mm ist.

Besondere Vorteile sind erreichbar, wenn die Elektroden 12 und 13 mit einer wärmebeständigen elektrischen Isolationsschicht derart versehen sind, daß eine Ausbildung von Funken entlang der Oberfläche des Hohlraums 10 vermieden wird.

Fig. 4 zeigt in Draufsicht die Anordnung mehrerer Elektroden 13 im Gehäuse 23, wobei im vorliegenden Fall vier Elektroden 13 sich bei der gewählten Darstellung vor der Elektrode 12 befinden. Die Elektroden 13 können dabei nicht nur zylindrisch, sondern auch konisch oder in anderer Weise ausgebildet sein. Besondere Vorteile sind erreichbar, wenn die Elektroden 13 einen über ihre freie Länge abnehmenden Querschnitt haben, beispielsweise in einer Spitze enden, da hierdurch der Funkendurchbruch stabilisiert wird.

Fig. 5 zeigt vereinfacht und im Längsschnitt eine weitere bevorzugte Ausführungsform. Der Hohlraum 10 ist im wesentlichen zylindrisch ausgebildet, jedoch befindet sich die Elektrode 13 in einer Nische oder Aussparung 25 der Wandung des Raumes 10. Der kleinste Innendurchmesser 22 des Isolatorkörpers 11 ist dabei 30-70% kleiner als der Außendurchmesser des Gehäuses 23. Dadurch ist ermöglicht, daß eine elektrische Funkenentladung in einem Gasvolumen des vom Brennraum getrennten Hohlraumes 10 stattfinden kann, wobei der Austrittsquerschnitt nicht durch Einbauten beeinträchtigt ist. Es können auch mehrere Nischen oder Aussparungen 25 mit Elektroden 13 symmtrisch oder asymmetrisch angeordnet sein.

Ein besonderer Vorteil des beschriebenen Plasmastrahl-Zündsystems ist, daß die Funkenbildung zentral oder nahezu zentral in einem Hohlraum erfolgt, der in Relation zum Brennraum sehr klein ist. Die hohe Energiedichte nach der Funkenbildung bewirkt im Hohlraum einen Druckanstieg (in Zündkanal können Drücke von etwa 300 bar und Temperaturen von bis zu 60.000 Grad Kelvin auftreten), der zum Austritt von sehr energiereichen Molekülen führt. Diese Moleküle treffen außerhalb des Zünders auf entzündbare Gasgemische, so daß die Entflammung ohne Kontaktierung von Elektroden abläuft.

Ein wesentlicher Vorteil der Erfindung ist die Vermeidung einer Wärmeabfuhr beim Funkendurchbruch. Es wird also eine Verminderung der Energieübertragung des Funkens an das Medium Kraftstoff/Luft ebenso vermieden wie der Energieverlust an den Elektroden bei dem entzündeten Kraftstoff/Luft-Gemisch in der Nähe der Elektroden. Bei Anwendung der Erfindung wird ein in das Kraftstoff/Luft-Gemisch hineinragender freier Plasmastrahl erzeugt, der aufgrund seiner hohen Temperatur und seiner hohen Energie das umgebende Kraftstoff/Luft-Gemisch zuverlässig entzündet. Da der Plasmastrahl durch eine Freisetzung einer elektrisch gespeicherten Energie, die zum überwiegenden Teil in der Durchbruchsphase der Funkenentladung und unter Minimierung von Wandwärmeverlusten erfolgt, hervorgerufen wird, ist der Wirkungsgrad der Zündenergieübertragung an das Gemisch besonders hoch.

Bei Anwendung verhältnismäßig hoher Spannungen kann die Zündung mit außerordentlich kleinen Primärenergien in der Größenordnung von nur etwa 30-300 mJ erreicht werden, so daß das Zündsystem in vorteilhafter Weise auch für Fahrzeugmotoren verwendbar ist. Ein weiterer Vorteil ist, daß bei diesen kleinen Primärenergien nur eine sehr geringe Erosion an den Elektroden auftritt.

## Patentansprüche

1. Plasmastrahl-Zündsystem für Verbrennungskraftmaschinen mit Zündenergien von weniger als 200 mJ mit einem zum Brennraum der Verbrennungskraftmaschine offenen, hohl geformten Isolatorkörper (11) und mindestens zwei in den Hohlraum (10) des Isolatorkörpers (11) und/oder dessen Öffnung ragenden Elektroden (12, 13), dessen Volumen pro Einheit der Zündenergie kleiner als 6,5 mm³/mJ ist, wobei ein zwischen den Elektroden gebildeter Zündkanal im Bereich seiner Mittelachse durch den Hohlraum (10) verläuft und die Endpunkte der Elektroden (12, 13) durch einen Luftspalt voneinander getrennt sind, der kürzer ist als der Abstand der Endpunkte des Zündkanals zur Oberfläche des Hohlraumes (10).

2. Plasmastrahl-Zündsystem nach Anspruch 1, dadurch gekennzeichnet, daß das Volumen des Hohlraumes (10) pro Zündenergie 1 bis 1,6 mm³/mJ beträgt.

3. Plasmastrahl-Zündsystem nach Anspruch 1, dadurch gekennzeichnet, daß die Austrittsöffnung (21) des Hohlraumes (10) eine seitliche Nische oder Aussparung (25) zur Aufnahme von wenigstens einer Elektrode (13) aufweist.

4. Plasmastrahl-Zündsystem nach Anspruch 1, dadurch gekennzeichnet, daß die Austrittsöffnung (21) des Hohlraumes (10) wenigstens zwei symmetrisch oder asymmetrisch angeordnete seitliche Nischen oder Aussparungen (25) zur Aufnahme von wenigstens je einer zweiten Elektrode (13) aufweist.

5. Plasmastrahl-Zündsystem nach Anspruch 1, dadurch gekennzeichnet, daß der Querschnitt einer seitlich vorragenden Elektrode (13) bzw. der seitlich vorragenden Elektroden über die Länge der Elektrode bzw. der Elektroden abnimmt.

6. Plasmastrahl-Zündsystem nach Anspruch 1, dadurch gekennzeichnet, daß die Elektroden (12, 13) mit einer wärmebeständigen elektrischen Isolationsschicht versehen sind, derart, daß eine Ausbildung von Funken entlang der Oberfläche des Hohlraums (10) vermieden ist.

## Claims

1. Plasma-jet ignition system for combustion machines with ignition energies of less than 200 mJ, with an insulation body (11) which is developed hollow and which is open to a combustion space, and with at least two electrodes (12, 13) extending into a hollow space (10) of a said insulation body (11) and/or its opening, volumes of said electrodes per unit of ignition energy being less than 6.5 mm³/mJ, whereby a flash hole formed between said electrodes runs, in an area of its central axis, through a hollow space (10) and ends of electrodes (12, 13) are separated from each other by an air-gap which is narrower than a separation of ends of a said flash-hole from a surface of a said hollow space (10).

2. Plasma-jet ignition system in accordance with claim 1, wherein a volume of a hollow space (10) per ignition energy is 1 to 1.6 mm³/mJ.

3. Plasma-jet ignition system in accordance with claim 1, wherein an outlet (21) of a hollow space (10) has a lateral notch or recess (25) for uptake of at least one electrode (13).

4. Plasma-jet ignition system in accordance with claim 1, wherein an outlet (21) of a hollow space (10) has at least two symmetrically or asymmetrically disposed lateral notches or recesses (25) for uptake of at least one second electrode (13) each.

5. Plasma-jet ignition system in accordance with claim 1, wherein a cross-sectional area of a laterally projecting electrode (13) or electrodes tapers over lengths of a said electrodes or electrodes.

6. Plasma-jet ignition system in accordance with claim 1, wherein electrodes (12, 13) are provided with a heat-resistant electrical insulation layer, such that development of sparks along a surface concerned of a hollow space (10) is avoided.

## Revendications

1. Système d'allumage à jet de plasma pour machines à combustion interne dont les énergies d'allumage sont inférieures à 200 mJ, comprenant un corps isolant à conformation creuse (11) qui est ouvert dans la direction de la chambre de combustion de la machine à combustion interne, et au moins deux électrodes (12, 13) qui font saillie dans la chambre creuse (10) du corps isolant (11) et/ou dans son ouverture, chambre dont le volume par unité d'énergie d'allumage est inférieur à 6,5 mm³/mJ, cependant qu'un canal d'allumage formé entre les électrodes s'étend à travers la chambre creuse (10) dans la région de son axe central, et que les extrémités des électrodes (12, 13) sont séparées l'une de l'autre par un intervalle qui est plus court que la distance entre les extrémités du canal d'allumage et la surface de la chambre creuse (10).

2. Système d'allumage à jet de plasma selon la revendication 1, caractérisé par le fait que le volume de la chambre creuse (10) par unité d'énergie d'allumage est compris entre 1 et 1,6 mm³/mJ.

3. Système d'allumage à jet de plasma selon la revendication 1, caractérisé par le fait que l'ouverture de sortie (21) de la chambre creuse (10) présente une niche ou un évidement latéral (25) qui est destiné à recevoir au moins une électrode (13).

4. Système d'allumage à jet de plasma selon la revendication 1, caractérisé par le fait que l'ouverture de sortie (21) de la chambre creuse (10) présente au moins deux niches ou évidements latéraux (25) qui sont disposés d'une manière symétrique ou asymétrique et qui sont destinés à recevoir chacun une deuxième électrode au moins (13).

5. Système d'allumage à jet de plasma selon la revendication 1, caractérisé par le fait que la section transversale d'une électrode (13) en saillie latéralement ou, respectivement, des électrodes en saillie latéralement diminue sur la longueur de l'électrode ou des électrodes, respectivement.

6. Système d'allumage à jet de plasma selon la revendication 1, caractérisé par le fait que les électrodes (12, 13) sont pourvues d'une couche d'isolation électrique qui résiste à la chaleur, d'une manière telle que l'on évite la formation d'étincelles le long de la surface de la chambre creuse (10).
